# EUROPÄISCHE PATENTSCHRIFT

(11) **EP 3 021 983 B1**
(45) Veröffentlichungstag und Bekanntmachung des Hinweises auf die Patenterteilung: **30.05.2018**
(21) Anmeldenummer: 14732179.8
(22) Anmeldetag: 23.06.2014
(51) Int. Cl.: B05B 11/00, B65D 83/00, A45D 34/04

(54) **AUSTRAGKOPF UND SPENDER FÜR EIN VORZUGSWEISE PASTÖSES MEDIUM**
APPLICATOR HEAD AND DISPENSER FOR A PREFERABLY PASTY MEDIUM
TÊTE DE DISTRIBUTION, ET DISTRIBUTEUR POUR UN MILIEU DE PRÉFÉRENCE PÂTEUX

(30) Priorität: 19.07.2013 DE 102013214231
(43) Veröffentlichungstag der Anmeldung: 25.05.2016
(73) Patentinhaber: Aptar Radolfzell GmbH, 78315 Radolfzell (DE)
(72) Erfinder: BAUMANN, Tobias, 78244 Gottmadingen-Randegg (DE)
(74) Vertreter: Patentanwaltskanzlei Cartagena
(86) Internationale Anmeldenummer: PCT/EP2014/063116
(87) Internationale Veröffentlichungsnummer: WO 2015/007458

(56) Entgegenhaltungen:
- WO-A1-2010/131042
- WO-A1-2014/029568
- DE-A1- 3 738 548
- DE-U1-202006 010 319
- US-A1- 2001 048 003
- US-A1- 2009 314 811
- US-B2- 8 016 165

## Beschreibung

Die Erfindung betrifft einen Austragkopf zum Austragen eines vorzugsweise pastösen Mediums aus einem Behälter, umfassend eine Dosierkammer, ein die Dosierkammer abschnittsweise begrenzendes erstes Gehäuseteil mit einem Betätigungselement und ein zweites Gehäuseteil, wobei das erste Gehäuseteil und das zweite Gehäuseteil eine mit einem das Medium bevorratenden Behälter verbindbare, den Behälter verschließende Baueinheit bilden.

Als pastöse Medien im Sinne der Anmeldung werden viskose oder cremeartige Flüssigkeiten, Suspensionen und/oder Fluide, Wasser-in-Öl-Emulsionen (W/O-Emulsionen), ÖI-in-Wasser-Emulsionen (O/W-Emulsionen), Oleogele, Hydrogele oder dergleichen bezeichnet. Insbesondere handelt es sich dabei um kosmetische Medien, wie Hautpflegemittel, Lotionen, Haargele, Waschgele oder dergleichen.

Derartige Medien werden vorzugsweise in Dosen oder Tiegeln bevorratet, welche eine leichte und vollständige Entnahme mit Finger oder Spatel erlauben. Als Tiegel oder Dose werden im Zusammenhang mit der Anmeldung Behälter bezeichnet, welche im Vergleich zu ihrem Durchmesser eine geringe Bauhöhe aufweisen.

Offene Tiegel sind jedoch nicht geeignet für flüchtige Komponenten, wasserhaltige Präparate oder Produkte mit einer geringen Konzentration an Konservierungsstoffen. Insbesondere qualitativ hochwertige Medien sollen in dem Tiegel vorzugsweise ohne Kontakt mit der Atmosphäre bevorratet werden. Es ist daher bekannt, einen Austragkopf an dem Tiegel vorzusehen, mittels welchem eine portionsweise Entnahme ohne Kontakt zu dem bevorrateten Produkt möglich ist.

Ein derartiger Austragkopf ist beispielsweise aus WO 2007/131790 A2 bekannt, wobei der Austragkopf mit dem Behälter verschraubbar oder durch Rasten verbindbar ist. Weiter ist aus dem Dokument eine Verbindung mittels Verkleben oder Verschweißen bekannt.

Eine als Spender für pastöse Produkte ausgebildete Dose ist weiter aus EP 0 363 307 A1 bekannt, wobei die Dose einen mit der Dosenwandung vorzugsweise unlösbar verbundenen oder einteilig damit ausgebildeten Deckel aufweist, welcher eine Auslassöffnung aufweist und die Dose in Richtung Austragkopf verschließt.

Aus DE 37 38 548 A1, die den Oberbegriff des Anspruchs 1 offenbart, ist eine mit einem Behälter verrastbare Baueinheit umfassend eine Einsatz, einem mit dem Einsatz zur Bildung einer Dosierkammer verbundenen Balg und eine an dem Balg angreifende Betätigungshandhabe bekannt.

Es ist eine Aufgabe der Erfindung einen Austragkopf zu schaffen, mittels welchem ein Behälter zumindest im Wesentlichen luftdicht verschließbar ist, wobei eine Verbindung kostengünstig und möglichst automatisiert herstellbar ist. Ein Spender gemäß einem ersten Aspekt der Erfindung umfasst alle Merkmale von Anspruch 1.

Durch die einstückige Gestaltung des Dichtungselements mit mindestens einem weiteren Element des Austragskopfs ist sichergestellt, dass das Dichtungselement in der Montage fehlerfrei montiert wird. Das Dichtungselement ist aus einem elastisch und/oder plastisch verformbaren Material, welches sich an eine entsprechende Geometrie an dem Behälter anschmiegt.

Der Austragkopf wird mit dem Behälter, welcher als Tiegel gestaltet ist, verbunden. Mittels des Austragkopfs ist ein dosierter Austrag des in dem Behälter gespeicherten Mediums möglich.

Zur Verbindung mit dem Behälter weisen das erste Gehäuseteil und/oder das zweite Gehäuseteil eine geeignete Verbindungsstruktur, insbesondere Rastelemente für eine Schnappverbindung auf. Das zweite Gehäuseteil und das Dichtungselement sind als einstückiges Spritzgussteil aus mindestens zwei Kunststoffen unterschiedlicher Eigenschaften gefertigt, wobei das Gehäuseteil aus dem ersten der beiden Kunststoffe besteht, und das Dichtungselement aus dem zweiten der beiden Kunststoffe besteht. Ein der Dosierkammer zugeordnetes Einlassventil ist vorgesehen, wobei durch Rückstellung des Betätigungselements ein Unterdruck in der Dosierkammer erzeugbar ist und aufgrund eines Unterdrucks in der Dosierkammer ein Medium über das Einlassventil in die Dosierkammer förderbar ist, und wobei das Dichtungselement und das Einlassventil als gemeinsames Bauteil aus einem elastisch verformbaren Kunststoff gefertigt sind.

In anderen Worten ist alternativ oder zusätzlich vorgesehen, dass das Dichtungselement und das Einlassventil als gemeinsames Bauteil gestaltet sind. Dabei ist insbesondere nutzbar, dass bei entsprechender Gestaltung für das Einlassventil und das Dichtungselement in vorteilhaften Ausgestaltungen Kunststoffe mit den gleichen Eigenschaften vorteilhaft sind, insbesondere eignen sich dabei elastische Kunststoffe wie Thermoplastische Elastomere (TPE).

In vorteilhaften Ausgestaltungen ist vorgesehen, dass das zweite Gehäuseteil, das Dichtungselement und das Einlassventil als einstückiges Spritzgussteil aus mindestens zwei Kunststoffen unterschiedlicher Eigenschaften gefertigt sind, wobei das Gehäuseteil aus dem ersten der beiden Kunststoffe besteht, und das Dichtungselement und das Einlassventil aus dem zweiten der beiden Kunststoffe besteht. Das Dichtungselement und das Einlassventil bestehen vorzugsweise aus TPE, wie oben erwähnt. Das zweite Gehäuseteil ist vorzugsweise aus einem steiferen Kunststoff, d.h. einem Kunststoff mit einem höheren E-Modul als TPE. Insbesondere wenn an dem zweiten Gehäuseteil eine als Raststruktur gestaltete Verbindungsstruktur zur Verbindung mit dem Behälter vorgesehen ist, ist für das zweite Gehäuseteil eine höhere Formstabilität gefordert. In vorteilhaften Ausgestaltungen ist das zweite Gehäuseteil aus einem härteren Kunststoff, insbesondere aus Polypropylen oder HDPE (High Density Polyethylen).

Durch die einstückige Gestaltung des Dichtungselements mit dem Gehäuseteil und mit dem Einlassventil ist es möglich, einen Austragkopf zu schaffen, welcher eine geringe Anzahl an einzeln zu montierenden Teilen aufweist und abdichtend an einem Behälter anbringbar ist.

Der Dosierkammer ist vorzugsweise weiter ein Auslassventil zugeordnet. Mittels des Betätigungselements ist ein Unterdruck zum Ansaugen des Mediums in die Dosierkammer erzeugbar, wobei ein Austrag des Mediums aus der Dosierkammer unmittelbar nach Wegfall einer Betätigungskraft erfolgt. Vorzugsweise ist vorgesehen, dass das Medium aus der Dosierkammer durch Betätigen des Betätigungselements über das Auslassventil austragbar ist, durch Rückstellung des Betätigungselements ein Unterdruck in der Dosierkammer erzeugbar ist und aufgrund eines Unterdrucks in der Dosierkammer ein Medium über das Einlassventil in die Dosierkammer förderbar ist. In anderen Worten, wird ein peristaltisches Pumpsystem geschaffen, welches sich durch die geringe Anzahl an Bauteilen und die zuverlässige Handhabbarkeit auszeichnet.

In einer vorteilhaften Ausgestaltung sind das Einlassventil und/oder das Auslassventil als Schlitz-Ventil gestaltet. Als Schlitz-Ventil wird im Zusammenhang mit der Erfindung ein über einer Öffnung angeordnetes, geschlitztes Membranelement bezeichnet, welches bei Anliegen eines Öffnungsdrucks oder eines Unterdrucks in eine Austragrichtung öffnet, jedoch die Öffnung entgegen der Austragrichtung verschließt. Für derartige Schlitz-Ventile eignen sich elastische Kunststoffe wie TPE.

Als Betätigungselement ist in einer Ausgestaltung ein Kolben oder dergleichen vorgesehen, welcher gegen eine Kraft einer Rückstellfeder verstellbar ist. In einer vorteilhaften Ausgestaltung ist das Betätigungselement als elastisches Betätigungselement ausgebildet, welches durch reversibles Verformen betätigbar ist.

Dabei ist in einer Ausgestaltung vorgesehen, dass das Betätigungselement und das der Dosierkammer zugeordnete Auslassventil als gemeinsames Bauteil gefertigt sind.

In vorteilhaften Ausgestaltungen sind das erste Gehäuseteil und das Betätigungselement und/oder das erste Gehäuseteil und das Auslassventil als einstückiges Bauteil, insbesondere als einstückiges Spritzgußteil aus mindestens zwei Kunststoffen unterschiedlicher Eigenschaften gefertigt, wobei das erste Gehäuseteil aus dem ersten der beiden Kunststoffe besteht, und das Betätigungselement und/oder das Auslassventil aus dem zweiten der beiden Kunststoffe besteht. Das Gehäuseteil ist dabei vorzugsweise aus einem Kunststoff gefertigt, welcher dem Bauteil eine ausreichende Steifigkeit verleiht und ein vergleichsweise hohes E-Modul aufweist. Geeignete Kunststoffe sind beispielsweise Polypropylen oder HDPE. Das Betätigungselement und das Auslassventil sind vorzugsweise aus einem gemeinsamen zweiten Kunststoff. Dabei ist ein Kunststoff vorgesehen, welcher eine reversible Verformung zum Öffnen des Auslassventils und/oder ein Rückstellen des Betätigungselements bei Wegfall einer Betätigungskraft erlaubt. Insbesondere sind das Betätigungselement und/oder das Auslassventil vorzugsweise aus TPE.

In vorteilhaften Ausgestaltungen umfasst der Austragkopf somit nur zwei Bauteile. Dadurch ist eine besonders einfache und vorzugsweise automatisierte Montage möglich. Gemäß der Erfindung ist vorgesehen, dass das erste Gehäuseteil an einer Außenwandung eine Abgabefläche aufweist, zu welcher das Auslassventil öffnet. Ein aus der Dosierkammer gefördertes, dosiertes Medium wird auf die Abgabefläche ausgetragen und kann von dem Nutzer der Abgabefläche mit dem Finger, mit einem Spatel oder mit einem Wattepad entnommen werden. Dem Nutzer ist es dabei möglich, das dosierte Medium portionsweise zu entnehmen, wobei eine Haptik ähnlich einer Entnahme mit dem Finger direkt aus einem Tiegel gegeben ist. Gleichzeitig wird verhindert, dass das in dem Behälter bevorratete Medium aufgrund eines Kontakts mit der Atmosphäre austrocknet oder sich zersetzt.

In einer vorteilhaften Ausgestaltung schließt eine Abgaberichtung des Mediums aus der Dosierkammer im Gebrauchszustand mit der Vertikalen und der Horizontalen einen Winkel ein. In anderen Worten, wird das Medium unter einem Winkel abgegeben, wobei das Auslassventil vorzugsweise an einem Rand der Abgabefläche vorgesehen ist. Durch die schräge Abgabe des Mediums wird verhindert, dass sich das Medium auf dem Auslassventil sammelt. Gleichzeitig ist eine sichere Abgabe des Mediums an die Abgabefläche möglich.

In einer Ausgestaltung ist zwischen dem ersten Gehäuseteil und dem zweiten Gehäuseteil ein Zwischenelement angeordnet, welches die Dosierkammer abschnittsweise begrenzt. Form und Größe des Zwischenelements sind dabei an ein gewünschtes Dosiervolumen angepasst. Das Zwischenelement ist in einer Ausgestaltung mit dem ersten Gehäuseteil verbunden, insbesondere dauerhaft verbunden, beispielsweise verklebt oder verschweißt, wobei die Dosierkammer zwischen dem ersten Gehäuseteil und dem zweiten Gehäuseteil gebildet wird.

In einer alternativen Ausgestaltung ist vorgesehen, dass zur Bildung der Dosierkammer ein Volumen eines Zwischenraums zwischen dem ersten Gehäuseteil durch einen an dem ersten Gehäuseteil und/oder an dem zweiten Gehäuseteil angeordneten Steg und eine mit dem Steg zusammenwirkende Dichtfläche begrenzt ist. Dadurch ist es möglich, eine Dosierkammer mit einem gewünschten Dosiervolumen ohne zusätzliche Elemente zu schaffen, wobei der Austragkopf auf einen Behälter mit einem - im Verhältnis zu seiner Bauhöhe - großen Durchmesser aufsetzbar ist. In vorteilhaften Ausgestaltungen ist auch bei einem derartigen Austragkopf das zweite Gehäuseteil und/oder ein Einlassventil der Dosierkammer als gemeinsames Bauteil mit einem Dichtungselement, zur Abdichtung des Austragkopfs gegenüber dem Behälter gestaltet. Der erfindungsgemäße für ein pastöses Medium umfasst einen Behälter zum Bevorraten eines Mediums und einen mit dem Behälter verbundenen Austragkopf. Der Behälter ist als Tiegel mit einer im Vergleich zu seinem Durchmesser geringen Bauhöhe gestaltet. In vorteilhaften Ausgestaltungen ist beispielsweise eine Bauhöhe von ca. 35 mm bis ca. 55 mm, insbesondere ca. 50 mm, und ein Durchmesser von ca. 55 mm bis ca. 100 mm, insbesondere ca. 70 mm, vorgesehen. Der Behälter weist in vorteilhaften Ausgestaltungen eine kreisförmige Grundfläche auf. Der Behälter ist in einer Ausgestaltung mehrteilig, umfassend einen stabilen Außenbehälter und einen darin angeordneten, das abzugebende Medium bevorratenden Beutel, welcher bei Entnahme des Mediums kollabiert. In anderen Ausgestaltungen ist in dem Behälter ein Schleppkolben vorgesehen. Dabei ist in einer Ausgestaltung der Behälter ebenfalls zweiteilig, umfassend einen das Medium unmittelbar bevorratenden Innenbehälter und einen Außenwandung. Eine zweiteilige Gestaltung ist insbesondere im Bereich hochwertiger Kosmetika von Vorteil, wobei eine Außenwandung nach ästhetischen Gesichtspunkten, eine Innenwandung dagegen nach funktionalen Aspekten gestaltbar ist. In einer Ausgestaltung ist der Außenbehälter und/oder die Außenwandung zumindest abschnittsweise konisch gestaltet.

### Kurzbeschreibung der Zeichnungen

Weitere Aspekte und Vorteile der Erfindung ergeben sich aus den Ansprüchen sowie aus den nachfolgenden Beschreibungen bevorzugter Ausführungsbeispiele der Erfindung, welche anhand der Figuren erläutert sind. Dabei zeigen:
- Figur 1: eine erste Ausführungsform eines erfindungsgemäßen Spenders in einer perspektivischen Darstellung,
- Figur 2: eine geschnittene Darstellung des Spenders gemäß Figur 1,
- Figur 3: eine geschnittene Explosionsdarstellung eines Austragkopfs für einen Spender gemäß Figur 1,
- Figur 4: eine zweite Ausführungsform eines erfindungsgemäßen Austragkopfs in einer geschnittenen Darstellung,
- Figur 5: die zweite Ausführungsform eines erfindungsgemäßen Austragkopfs in einer perspektivischen Darstellung,
- Figur 6: eine dritte Ausführungsform eines erfindungsgemäßen Austragkopfs in einer geschnittenen Darstellung und
- Figur 7: die dritte Ausführungsform eines erfindungsgemäßen Austragkopfs in einer perspektivischen Darstellung.

### Detaillierte Beschreibung der Ausführungsbeispiele

Figur 1 und 2 zeigen schematisch eine erste Ausführungsform eines Spenders 1 für ein pastöses Medium umfassend einen Behälter 2 zum Bevorraten des Mediums und einen mit dem Behälter 2 verbundenen Austragkopf 3 zum Austragen des Mediums in einer perspektivischen Darstellung bzw. einer Schnittansicht. Figur 3 zeigt schematisch den Austragkopf 3 in einer geschnittenen Explosionsdarstellung.

Der Behälter 2 ist als Tiegel oder Dose gestaltet und zum Aufnehmen und Bevorraten eines pastösen Mediums, wie beispielsweise einer Creme geeignet. In dem dargestellten Ausführungsbeispiel ist der Behälter 2 zweiteilig, umfassend einen Innenbehälter 20, in welchem das Medium aufgenommen ist, und einen Außenbehälter 21. In dem Innenbehälter 20 ist ein Schleppkolben 22 vorgesehen, welcher aufgrund eines durch Verbrauch des Mediums entstehenden Unterdruck in Richtung des Austragkopfs 3 bewegt wird, um so für einen Druckausgleich in dem Behälter 2 zu sorgen.

Der Austragkopf 3 umfasst ein erstes Gehäuseteil 30 und ein zweites Gehäuseteil 31, welche eine Baueinheit bilden, mittels welcher der Behälter 2 verschließbar ist. In dem in den Fig. 1 bis 3 dargestellten Ausführungsbeispiel weisen zu diesem Zweck der Außenbehälter 21 und das erste Gehäuseteil 30 komplementäre Rastelemente 210, 300 auf.

Zwischen dem Behälter 2 und dem Austragkopf 3 ist ein Dichtungselement 40 vorgesehen, mittels welchem die Baueinheit, d.h. der Austragkopf 3 mit dem Behälter 2 abdichtend verbindbar ist, so dass der Behälter 2 mittels des Austragkopfs 3 dichtend verschließbar ist. Das Dichtungselement 40 und das zweite Gehäuseteil 31 sind als einstückiges Spritzgussteil aus zwei Kunststoffen unterschiedlicher Eigenschaften gefertigt, wobei das Dichtungselement 40 aus einem Kunststoff mit einer höheren plastischen und/oder elastischen Verformbarkeit als das zweite Gehäuseteil 31 gefertigt ist.

Das erste Gehäuseteil 30 und das zweite Gehäuseteil 31 begrenzen eine Dosierkammer 5, wobei der Dosierkammer 5 ein Einlassventil 42 und ein Auslassventil 62 zugeordnet ist. An dem ersten Gehäuseteil 30 ist ein Betätigungselement 60 vorgesehen. In den dargestellten Ausführungsbeispielen ist das Betätigungselement 60 als elastisches Betätigungselement ausgebildet, welches durch reversibles Verformen betätigbar ist. Dadurch ist ein peristaltisches Pumpsystem geschaffen, wobei ein Medium aus der Dosierkammer 5 durch Betätigen des Betätigungselements 60 und einer damit verbundenen Verkleinerung eines Volumens der Dosierkammer 5 über das Auslassventil 62 austragbar ist. Bei Wegfall einer auf das Betätigungselement 60 einwirkenden Betätigungskraft wird das Betätigungselement 60 in den dargestellten, nicht ausgelenkten Zustand zurückgeführt, wobei durch Rückstellung des Betätigungselements 60 ein Unterdruck in der Dosierkammer 5 erzeugt wird. Aufgrund des Unterdrucks wird das Medium durch das Einlassventil 42 aus dem Behälter 2 in die Dosierkammer 5 gefördert.

In dem dargestellten Ausführungsbeispiel sind das Einlassventil 42 und das Auslassventil 62 jeweils als Schlitz-Ventile gestaltet. Dabei sind das Einlassventil 42 und das Dichtungselement 40 als gemeinsames Bauteil 4 und gemeinsam einteilig mit dem zweiten Gehäuseteil 31 gefertigt. Ebenso sind das Auslassventil 62 und das elastische Betätigungselement 60 als gemeinsames Bauteil 6 und vorzugsweise als einstückiges Spritzgussteil gemeinsam mit dem ersten Gehäuseteil 30 gefertigt. Dadurch wird ein Austragkopf mit einer sehr geringen Anzahl an Bauteilen geschaffen.

An dem ersten Gehäuseteil 30 ist in dem dargestellten Ausführungsbeispiel eine Abgabefläche 301 vorgesehen, zu welcher das Auslassventil 62 hin öffnet. In dem dargestellten Ausführungsbeispiel sind das Betätigungselement 60 und die Abgabefläche 301 derart dimensioniert, dass sie jeweils in etwa die Hälfte einer Oberfläche des ersten Gehäuseteils 30 einnehmen. Diese Dimensionierungen sind jedoch lediglich beispielhaft. Geeignete Dimensionierungen sind an ästhetische Anforderungen, ein gewünschtes Dosiervolumen oder dergleichen anpassbar. In dem dargestellten Ausführungsbeispiel ist die Abgabefläche 301 als eine muldenförmige Vertiefung an einer Außenwandung des ersten Gehäuseteils 30 gestaltet. Dadurch wird für den Nutzer eine gute Haptik für eine Entnahme des Mediums geschaffen. Das Auslassventil 62 ist an einem Rand der Abgabefläche 301 angeordnet. Die Abgaberichtung A ist schräg nach oben gerichtet, um ein Ansammeln des Mediums an dem Auslassventil 62 zu verhindern.

Um ein Totvolumen der Dosierkammer zu verringern, ist in dem dargestellten Ausführungsbeispiel ein Volumen eines Zwischenraums zwischen dem ersten Gehäuseteil 30 und dem zweiten Gehäuseteil 31 durch einen an dem zweiten Gehäuseteil 31 angeordneten Steg 310 begrenzt. Der Steg 310 ragt in Richtung des ersten Gehäuseteils 30 von dem zweiten Gehäuseteil 31 ab und wirkt mit einer Dichtfläche 64 zusammen. Die Dichtfläche 64 ist in dem dargestellten Ausführungsbeispiel als Abschnitt eines gemeinsamen Bauteils 6 mit dem Betätigungselement 60 und dem Auslassventil 62 realisiert. Dadurch wird auf zusätzliche Bauteile verzichtet.

In dem dargestellten Ausführungsbeispiel sind das Auslassventil 62, das Betätigungselement 60 und die Dichtfläche 64 als gemeinsames Bauteil 6 gestaltet. Dabei wird auch eine dem Medium zugewandte geschlossene Fläche an der Dosierkammer 5 geschaffen, so dass Spalten oder dergleichen, in welches sich ein Medium ansammeln kann, vermieden werden. Gleichzeitig wird die Zahl an Bauteilen gering gehalten.

Das erste Bauteil 30 und das zweite Bauteil 31 sind dabei miteinander indirekt durch die Kopplung mit dem Behälter 2 miteinander verbunden.

Figur 4 und 5 zeigen eine zweite Ausführungsform eines Austragkopfs 103 in einer geschnittenen Darstellung und einer perspektivischen Darstellung. Der Austragkopf 103 ist ähnlich dem Austragkopf 3 gemäß den Figuren 1 bis 3 und für gleiche oder ähnliche Bauteile werden einheitliche Bezugszeichen verwendet. Auf eine erneute Beschreibung bereits beschriebener Bauteile wird verzichtet. Der Austragkopf 103 umfasst ebenfalls ein erstes Gehäuseteil 130 mit einem Betätigungselement 60 und ein zweites Gehäuseteil 131, wobei das erste Gehäuseteil 130 und das zweite Gehäuseteil 131 eine Dosierkammer 5 begrenzen. Im Unterschied zu dem Ausführungsbeispiel gemäß den Figuren 1 bis 3 ist bei dem Ausführungsbeispiel gemäß den Figur 4 und 5 eine Verbindungsstruktur 311 zur Anbindung des Austragkopfs 103 an den in Fig. 1 dargestellten Behälter 2 an dem zweiten Gehäuseteil 131 angeordnet. In dem dargestellten Ausführungsbeispiel ist zu diesem Zweck eine umlaufende Rastnut vorgesehen, in welcher das Dichtungselement 40 angeordnet ist und in welche ein Rand des Behälters 2 einführbar ist.

Das erste Bauteil 130 und das zweite Bauteil 131 sind dabei zur Bildung der Baueinheit miteinander verrastet, wobei das erste Bauteil 130 in eine durch Stege der Rastnut geformte Aufnahme des zweiten Bauteils 131 unter Bildung eines Zwischenraums eingesetzt ist. Auch bei der Ausführungsform gemäß Figur 4 und 5 ist ein als Dosierkammer 5 fungierender Bereich des Zwischenraum zwischen dem ersten Gehäuseteil 130 und dem zweiten Gehäuseteil 131 durch von den Gehäuseteilen abragende Stege 302, 312 und eine Dichtfläche 164 begrenzt. Das erste und das zweite Bauteil 130, 131 sind dabei zusätzlich in einer Ausgestaltung miteinander dauerhaft verbunden beispielsweise an den Stegen 302, 312 verklebt oder verschweißt.

Figur 6 und 7 zeigen ein weiteres Ausführungsbeispiel eines Austragkopfs 203 umfassend ein erstes Gehäuseteil 230 und ein damit eine Baueinheit bildendes zweites Gehäuseteil 231, wobei zwischen den ersten Gehäuseteil 230 und dem zweiten Gehäuseteil 231 ein Zwischenelement 9 angeordnet ist. Dabei ist in dem in Figur 6 und 7 dargestellten Ausführungsbeispiel eine Verbindungsstruktur 311 zur Kopplung mit dem Behälter 2 gemäß den Figuren 1 und 2 an dem zweiten Gehäuseteil 231 vorgesehen. Die Dosierkammer 5 wird in dieser Ausgestaltung durch das erste Gehäuseteil 230 mit dem Betätigungselement 60 und das Zwischenelement 9 begrenzt. Ein Einlassventil 42 ist an dem zweiten Gehäuseteil 231 vorgesehen und mit einem Dichtungselement 40 zu dem Behälter als einteiliges Bauteil 4 gestaltet.

Das Zwischenteil 9 ist in der dargestellten Ausgestaltung an einer Schweißstelle I mit dem ersten Bauteil 230 fest verbunden, insbesondere verschweißt. Das erste Bauteil und das zweite Bauteil sind miteinander zur Bildung der Baueinheit ebenfalls verbunden insbesondere miteinander verrastet. Dabei ist in dem dargestellten Ausführungsbeispiel vorgesehen, dass das erste Bauteil 230 deckelartig auf einen umlaufenden Rand 312 aufgesetzt und an dem Rand 312 mit dem zweiten Bauteil 231 verrastet ist.

## Patentansprüche

1. Spender für ein pastöses Medium umfassend
• einen Tiegel (2) zum Bevorraten eines Mediums und
• einen mit dem Tiegel (2) verbundenen Austragkopf (3) zum Austragen des pastösen Mediums,
wobei der Austragkopf umfasst:
• eine Dosierkammer (5),
• ein die Dosierkammer (5) abschnittsweise begrenzendes, erstes Gehäuseteil (30) mit einem Betätigungselement und
• ein zweites Gehäuseteil (31),
wobei
• durch Betätigen des Betätigungselements (6) das Medium aus dem Tiegel (2) in die Dosierkammer (5) förderbar und/oder aus der Dosierkammer (5) austragbar ist,
• ein der Dosierkammer (5) zugeordnetes Auslassventil (62) vorgesehen ist, wobei das Medium aus der Dosierkammer (5) durch Betätigen des Betätigungselements (60) über das Auslassventil (62) austragbar ist,
• das erste Gehäuseteil (30) und das zweite Gehäuseteil (31) eine mit dem Tiegel (2) verbindbare, den Tiegel (2) verschließende Baueinheit bilden,
• das erste Gehäuseteil (30) an einer Außenwandung eine als muldenförmige Vertiefung gestaltete Abgabefläche (301) aufweist, zu welcher das Auslassventil (62) öffnet, - ein der Dosierkammer (5) zugeordnetes Einlassventil (42) vorgesehen ist, wobei durch Rückstellung des Betätigungselements (60) ein Unterdruck in der Dosierkammer (5) erzeugbar ist und aufgrund eines Unterdrucks in der Dosierkammer (5) ein Medium über das Einlassventil (42) in die Dosierkammer (5) förderbar ist, und wobei das Dichtungselement (40) und das Einlassventil (42) als gemeinsames Bauteil aus einem elastisch verformbaren Kunststoff gefertigt sind, **dadurch gekennzeichnet, dass**
• das Dichtungselement (40) derart angeordnet ist, dass der Tiegel (2) mittels der Baueinheit dichtend verschließbar ist, und
• das zweite Gehäuseteil (31) und das Dichtungselement (40) als einstückiges Spritzgussteil aus mindestens zwei Kunststoffen unterschiedlicher Eigenschaften gefertigt sind, wobei das Gehäuseteil (31) aus dem ersten der beiden Kunststoffe besteht, und das Dichtungselement (40) aus dem zweiten der beiden Kunststoffe besteht.

2. Spender nach Anspruch 1, **dadurch gekennzeichnet, dass** das Auslassventil (62) und/oder das Einlassventil (42) als Schlitz-Ventil gestaltet sind.

3. Spender nach Anspruch 1 oder 2, **dadurch gekennzeichnet, dass** das Betätigungselement (60) als elastisches Betätigungselement (60) ausgebildet ist, welches durch reversibles Verformen betätig bar ist.

4. Spender nach Anspruch 3, **dadurch gekennzeichnet, dass** das Betätigungselement (60) und das Auslassventil (62) als gemeinsames Bauteil (6) gefertigt sind.

5. Spender nach Anspruch 3 oder 4, **dadurch gekennzeichnet, dass** das erste Gehäuseteil (30) und das Betätigungselement (60) und/oder das erste Gehäuseteil (30) und das Auslassventil (62) als einstückiges Bauteil, insbesondere als einstückiges Spritzgussteil aus mindestens zwei Kunststoffen unterschiedlicher Eigenschaften gefertigt sind, wobei das erste Gehäuseteil (30) aus dem ersten der beiden Kunststoffe besteht, und das Betätigungselement (60) und/oder das Auslassventil (62) aus dem zweiten der beiden Kunststoffe besteht.

6. Spender nach einem der Ansprüche 1 bis 5, **dadurch gekennzeichnet, dass** eine Abgaberichtung (A) des Mediums aus der Dosierkammer im Gebrauchszustand mit der Vertikalen und der Horizontalen einen Winkel einschließt.

7. Spender nach einem der Ansprüche 1 bis 6, **dadurch gekennzeichnet, dass** zwischen dem ersten Gehäuseteil (30) und dem zweiten Gehäuseteil (31) ein Zwischenelement (9) angeordnet ist, welches die Dosierkammer (5) abschnittsweise begrenzt.

8. Spender nach einem der Ansprüche 1 bis 7, **dadurch gekennzeichnet, dass** die Dosierkammer (5) durch das erste Gehäuseteil (30) umfassend das Betätigungselement (60) und das zweite Gehäuseteil (31) begrenzt ist, wobei zur Bildung der Dosierkammer (5) ein Volumen eines Zwischenraums zwischen dem ersten Gehäuseteil (30) und dem zweiten Gehäuseteil (31) durch einen an dem ersten Gehäuseteil (30) und/oder dem zweiten Gehäuseteil (31) angeordneten Steg (310) und eine Dichtfläche (62) begrenzt ist.

## Claims

1. Dispenser for a pasty medium, comprising
• a pot (2) for storing a medium and
• an applicator head (3), which is connected to the pot (2), for discharging the pasty medium,
wherein the applicator head comprises:
• a metering chamber (5),
• a first housing part (30) bounding the metering chamber (5) in sections, with an actuating element, and
• a second housing part (31),
wherein
• by actuation of the actuating element (6), the medium can be conveyed out of the pot (2) into the metering chamber (5) and/or can be discharged from the metering chamber (5),
• an outlet valve (62) which is assigned to the metering chamber (5) is provided, wherein the medium can be discharged from the metering chamber (5) via the outlet valve (62) by actuation of the actuating element (60),
• the first housing part (30) and the second housing part (31) form a constructional unit which is connectable to the pot (2) and closes the pot (2),
• the first housing part (30) has a dispensing surface (301) designed as a trough-shaped depression on an outer wall, with respect to which the outlet valve (62) opens,
• an inlet valve (42) which is assigned to the metering chamber (5) is provided, wherein, by resetting the actuating element (60), a negative pressure can be generated in the metering chamber (5) and, owing to a negative pressure in the metering chamber (5), a medium can be conveyed via the inlet valve (42) into the metering chamber (5), and wherein the sealing element (40) and the inlet valve (42) are manufactured as a common component composed of an elastically deformable plastic, **characterized in that**
• the sealing element (40) is arranged in such a manner that the pot (2) is closable in a sealing manner by means of the constructional unit, and
• the second housing part (31) and the sealing element (40) are manufactured as an integral injection molded part composed of at least two plastics of different properties, wherein the housing part (31) is composed of the first of the two plastics, and the sealing element (40) is composed of the second of the two plastics.

2. Dispenser according to Claim 1, **characterized in that** the outlet valve (62) and/or the inlet valve (42) are/is designed as a slot valve.

3. Dispenser according to Claim 1 or 2, **characterized in that** the actuating element (60) is designed as an elastic actuating element (60) which is actuable by reverse deformation.

4. Dispenser according to Claim 3, **characterized in that** the actuating element (60) and the outlet valve (62) are manufactured as a common component (6).

5. Dispenser according to Claim 3 or 4, **characterized in that** the first housing part (30) and the actuating element (60) and/or the first housing part (30) and the outlet valve (62) are manufactured as an integral component, in particular as an integral injection molded part composed of at least two plastics of different properties, wherein the first housing part (30) is composed of the first of the two plastics, and the actuating element (60) and/or the outlet valve (62) are/is composed of the second of the two plastics.

6. Dispenser according to one of Claims 1 to 5, **characterized in that** a dispensing direction (A) of the medium from the metering chamber encloses an angle with the vertical and the horizontal in the use state.

7. Dispenser according to one of Claims 1 to 6, **characterized in that** an intermediate element (9) which bounds the metering chamber (5) in sections is arranged between the first housing part (30) and the second housing part (31).

8. Dispenser according to one of Claims 1 to 7, **characterized in that** the metering chamber (5) is bounded by the first housing part (30) comprising the actuating element (60) and the second housing part (31), wherein, in order to form the metering chamber (5), a volume of an intermediate space between the first housing part (30) and the second housing part (31) is bounded by a web (310), which is arranged on the first housing part (30) and/or the second housing part (31), and a sealing surface (62).

## Revendications

1. Distributeur pour un milieu pâteux comprenant
- un creuset (2) pour stocker un milieu et
- une tête de distribution (3) raccordée au creuset (2) pour dispenser le milieu pâteux,
dans lequel la tête de distribution comprend :
- une chambre de dosage (5),
- un premier élément de boîtier (30) délimitant en partie la chambre de dosage (5), doté d'un élément de commande et
- un second élément de boîtier (31),
dans lequel
- le milieu peut être convoyé depuis le creuset (2) vers la chambre de dosage (5) et/ou distribué depuis la chambre de dosage (5) par actionnement de l'élément de commande (6),
- une valve de sortie (62) associée à la chambre de dosage (5) est prévue, dans lequel le milieu peut être distribué hors de la chambre de dosage (5) par le biais de la valve de sortie (62) par actionnement de l'élément de commande (60),
- le premier élément de boîtier (30) et le second élément de boîtier (31) forment un assemblage fermant le creuset (2) et raccordable à celui-ci,
- le premier élément de boîtier (30) comporte sur une paroi externe une surface d'émission (301) formant une dépression en forme de cuvette, sur laquelle s'ouvre la valve de sortie (62),
- une valve d'admission (42) associée à la chambre de dosage (5) est prévue, dans lequel une dépression dans la chambre de dosage (5) est applicable au moyen d'un retour de l'élément de commande (60) et un milieu peut être convoyé vers la chambre de dosage (5) par le biais de la valve d'admission (42) en raison d'une dépression dans la chambre de dosage (5), et dans lequel l'élément d'étanchéité (40) et la valve d'admission (42) sont fabriqués en un composant commun en plastique élastiquement déformable, **caractérisé en ce que**
- l'élément d'étanchéité (40) est agencé de telle sorte que le creuset (2) peut être fermé hermétiquement au moyen de l'assemblage, et
- le second élément de boîtier (31) et l'élément d'étanchéité (40) sont fabriqués comme une pièce unique moulée par injection à partir d'un minimum de deux plastiques aux propriétés différentes, dans lequel l'élément de boîtier (31) est formé à partir du premier des deux plastiques, et l'élément d'étanchéité (40) est formé à partir du second des deux plastiques.

2. Distributeur selon la revendication 1, **caractérisé en ce que** la valve de sortie (62) et/ou la valve d'admission (42) sont formées comme des valves fendues.

3. Distributeur selon la revendication 1 ou 2, **caractérisé en ce que** l'élément de commande (60) est conçu comme élément de commande (60) élastique, lequel est actionnable par déformation réversible.

4. Distributeur selon la revendication 3, **caractérisé en ce que** l'élément de commande (60) et la valve de sortie (62) sont fabriqués en un composant commun (6).

5. Distributeur selon la revendication 3 ou 4, **caractérisé en ce que** le premier élément de boîtier (30) et l'élément de commande (60) et/ou le premier élément de boîtier (30) et la valve de sortie (62) sont fabriqués comme un composant unique, en particulier comme une pièce unique moulée par injection à partir d'un minimum de deux plastiques aux propriétés différentes, dans lequel le premier élément de boîtier (30) est formé à partir du premier des deux plastiques, et l'élément de commande (60) et/ou la valve de sortie (62) est formé à partir du second des deux plastiques.

6. Distributeur selon l'une des revendications 1 à 5, **caractérisé en ce qu'**une direction de distribution (A) du milieu depuis la chambre de dosage à l'état d'utilisation inclut un angle avec la verticale et avec l'horizontale.

7. Distributeur selon l'une des revendications 1 à 6, **caractérisé en ce qu'**un élément intermédiaire (9) est agencé entre le premier élément de boîtier (30) et le second élément de boîtier (31), délimitant partiellement la chambre de dosage (5).

8. Distributeur selon l'une des revendications 1 à 7, **caractérisée en ce que** la chambre de dosage (5) est délimitée par le premier élément de boîtier (30) comprenant l'élément de commande (60) et le second élément de boîtier (31), dans laquelle, pour former la chambre de dosage (5), un volume d'un espace intermédiaire entre le premier élément de boîtier (30) et le second élément de boîtier (31) est délimité au moyen d'une traverse (310) associée au premier élément de boîtier (30) et/ou au second élément de boîtier (31) et d'une surface étanche (62).
